# EUROPÄISCHE PATENTSCHRIFT

(11) **EP 1 306 638 B1**
(45) Veröffentlichungstag und Bekanntmachung des Hinweises auf die Patenterteilung: **10.05.2006**
(21) Anmeldenummer: 02018513.8
(22) Anmeldetag: 16.08.2002
(51) Int. Cl.: F28D 9/00

(54) **Gehäuseloser Plattenwärmetauscher**
Plate-like heat exchanger without casing
Echangeur de chaleur à plaques sans carter

(30) Priorität: 24.10.2001 DE 10152363
(43) Veröffentlichungstag der Anmeldung: 02.05.2003
(73) Patentinhaber: Modine Manufacturing Company, Racine, Wisconsin 53403-2552 (US)
(72) Erfinder: Brost, Viktor, Dipl.-Ing., 72631 Aichtal (DE); Käsinger, Rainer, Dipl.-Ing., 72221 Haiterbach (DE)
(74) Vertreter: Wolter, Klaus-Dietrich

(56) Entgegenhaltungen:
- EP-A- 0 893 667
- WO-A-99/51926
- US-A- 5 358 034
- US-A- 5 390 732
- US-B1- 6 199 626

## Beschreibung

Die Erfindung betrifft einen gehäuselosen Plattenwärmetauscher, insbesondere Ölkühler, bestehend aus gestapelten Wärmetauscherplatten, die zwischen sich Strömungskanäle für das eine Mittel und für das andere Mittel besitzen, wobei die Strömungskanäle bzw. die Wärmetauscherplatten von Zu - und Abflußkanälen für das eine Mittel und solchen für das andere Mittel durchbrochen sind, sowie mit Ein - und Austritten für den Zulauf und den Ablauf des einen Mittels und des anderen Mittels, wobei die einen Ein - und Austritte an einer Deck - und/oder Grundplatte des Plattenwärmetauschers angeordnet sind und die anderen Ein - und Austritte seitlich aus dem Plattenwärmetauscher heraustreten und an einer zwischen den Wärmetauscherplatten angeordneten Zwischenplatte angeschlossen sind, die mit den Zu - und Abflußkanälen der Mittel korrespondierende Durchbrüche aufweist.

Der gattungsbildende Plattenwärmetauscher ist aus der internationalen Patentanmeldung WO 99 / 51926 bekannt.
In dem Dokument wird ein kompakter Plattenwärmetauscher beschrieben, der es erlaubt, eines der Mittel seitlich am Körper des Plattenwärmetauschers zu - und / oder abzuführen. Der bekannte Plattenwärmetauscher ist für den Wärmeaustausch zwischen drei Mittel vorgesehen und besteht aus zwei getrennten Plattenwärmetauschern, die mittels einer Zwischenplatte oder Abstandsplatte verbunden sind, an der die seitlichen Anschlüsse angeordnet sind. Die Zwischenplatte hat eine Mehrzahl von Öffnungen für den Durchtritt der wärmetauschenden Mittel. Ihr Umfang entspricht dem Umfang der Wärmetauscherplatten bzw. der Deckplatten. Die Zwischenplatte befindet sich zwischen zwei Endplatten der Plattenwärmetauscher, die wegen ihrer deutlich größeren Blechdicke dem gesamten Plattenwärmetauscher ein wesentlich größeres Gewicht verleihen und höheren Herstellungsaufwand erfordern. Der Durchmesser der Anschlüsse bestimmt die Dicke der Zwischenplatte, so dass bei großen Durchmessern auch eine relativ dicke Zwischenplatte vorhanden sein muß. Ferner ist aus der DE 31 02 314 C2 ein Zwischenplattenfitting für Wärmetauscher bekannt, der allerdings nicht zur gehäuselosen Bauart gehört, sondern beispielsweise als Kühlmittelkühler eingesetzt ist, dessen sekundäre Kanäle mit Kühlrippen belegt sind, die von der Kühlluft frei durchströmt werden. Jedoch geht aus dem Dokument bereits hervor, dass es möglich ist, Anschlüsse seitlich aus einem Plattenwärmetauscher heraustreten zu lassen, indem dort zweiteilige Zwischenplattenfittinge eingefügt wurden, die einen entsprechenden Anschlußstutzen aufnehmen können. Das Einsetzen der als zusätzliche Einzelteile ausgebildeten Zwischenplattenfittinge erfordert, dass die angrenzenden Wärmetauscherplatten modifiziert werden müssen, was bedeutet, sie müssen anderes gestaltet sein, als die übrigen Wärmetauscherplatten. Dies kann als Nachteil angesehen werden, weil dafür ein zusätzliches Werkzeug erforderlich ist, und es ist ferner hinsichtlich der Logistik aufwendig, wenn die Anzahl unterschiedlicher Teile zunimmt. Ähnlicher Stand der Technik kann der US 5 358 034 oder der US 5 390 732 entnommen werden.

Die Aufgabe der Erfindung besteht darin, den erstgenannten Plattenwärmetauscher noch kompakter und leichter auszubilden, insbesondere die Abhängigkeit des Durchmessers der Anschlüsse von der Dicke der Zwischenplatte aufzuheben, ohne dass an den Wärmetauscherplatten irgendwelche Modifizierungen erforderlich sein sollen.

Die erfindungsgemäße Lösung ergibt sich aus dem Kennzeichen des Anspruchs 1 in Verbindung mit dessen Oberbegriff. Weiterbildungen sind Gegenstand der Ansprüche 2 bis 17.

Weil die Zwischenplatte aus zwei wannenartig verformten, zusammengefügten Teilplatten besteht, an denen jeweils mindestens ein Teil eines Ein - oder Austritts ausgeformt ist und weil jede Teilplatte mit der angrenzenden Wärmetauscherplatte verbunden ist, ist die Gesamtbauhöhe des Plattenwärmetauschers und dessen Gewicht gegenüber dem eingangs genannten Stand der Technik verringert worden. Der Ein - oder Austritt ist an den Teilplatten unmittelbar angeformt, so dass ein größerer Durchmesser desselben keine dickere Zwischenplatte erfordert. Größere Durchmesser werden gemäß der Erfindung mittels größerer Umformgrade an den Teilplatten realisiert. Die Teilplatten selbst sind vorzugsweise aus Aluminiumblech relativ geringer Blechdicke gefertigt, so dass das Gesamtgewicht des Plattenwärmetauschers im Vergleich mit der eingangs beschriebenen WO 99 / 51926 ebenfalls reduziert sein dürfte. Als wesentlich wird weiter angesehen, dass die zwei zusammengefügten Teilplatten einen Raum (oder Räume) umfassen, in dem sich eines der Mittel befindet. Das Mittel durchströmt diesen Raum. Der Raum steht über Durchbrüche mit einem Zu - oder Abströmkanal in Verbindung, um das Mittel auf die zugeordneten Strömungskanäle zu verteilen, oder aus diesen Strömungskanälen und dem Zu - oder Abströmkanal aufzunehmen. Aus einem Eintrittsraum geht die Strömung in divergierender Richtung in den Zuströmkanal und in einen Austrittsraum kommt die Strömung in konkurrierender Richtung aus dem Abströmkanal.
Die Merkmale im Anspruch 2 führen darüber hinaus zu einem sehr stabilen Plattenwärmetauscher.
Die Merkmale des Anspruchs 3 sehen den Eintritt und den Austritt an ein und derselben Zwischenplatte vor, so dass Eintritt und Austritt auf einem Niveau angeordnet sind. Eintritt und Austritt können sowohl in relativer Nachbarschaft zueinander oder auch an gegenüberliegenden Seiten der Zwischenplatte oder, insbesondere bei rotationssymmetrischer Form des Plattenwärmetauschers, auch mit einem Winkel von 90° zueinander angeordnet sein. Hierbei ist der angesprochene Raum zwischen den Teilplatten in einen Eintrittsraum und einen Austrittsraum unterteilt.
Mit den Merkmalen des Anspruchs 4 lassen sich weitere alternative Positionen der Anordnung der Ein - und Austritte zur Verfügung stellen. Es sind auch bei dieser Alternative vorzugsweise gleiche Teilplatten vorhanden, was günstig für die Herstellungskosten ist. Jedoch können auch unterschiedliche Formen von Teilplatten verwendet werden, wenn die geforderte Lage der Ein - und Austritte, deren Anzahl oder andere Restriktionen dies sinnvoll erscheinen lassen. Denkbar ist beispielsweise, die seitlichen Ein - und Austritte nicht - wie es vorzugsweise vorgesehen ist - für das gleiche Mittel zu nutzen, sondern beispielsweise einen davon für den Eintritt des einen Mittels und den anderen für den Austritt des anderen Mittels. Dies könnte eine der Restriktionen sein, die es notwendig machen, unterschiedliche Teilplatten einzusetzen, die allerdings auch an ihrem Umfang übereinstimmen und zusammengesetzt werden können.
Jedoch sind vorzugsweise, wie gesagt, die zwei Teilplatten, die eine Zwischenplatte bilden, vollkommen gleich ausgebildet und sie werden spiegelbildlich zusammengesetzt. Weiter vorzugsweise sind sämtliche vier Teilplatten, die zwei Zwischenplatten bilden, vollkommen gleich ausgebildet. Die eingesetzte Anzahl von Zwischenplatten ist im übrigen nicht auf zwei begrenzt. Bei Einsatz von zwei Zwischenplatten ist der vorne angesprochene Raum zwischen den Teilplatte bei der einen Zwischenplatte ein Austrittsraum und bei der anderen Zwischenplatte ein Eintrittsraum.

In beiden eine Zwischenplatte bildenden Teilplatten sind Sicken eingeprägt, derart, dass die Sicken beim Zusammenfügen der Teilplatten eine Abschottung für die Mittel darstellen. Alternativ können die Sicken durch Einlegestücke ersetzt werden.

Zwischen den Teilplatten befindet sich ein zusätzlicher Raum (Räume), der (die) mit dem erstgenannten Raum in Verbindung ist (sind) und dem Druckausgleich des ein - bzw. ausströmenden Mittels dient/en. Der Raum steht zu diesem Zweck mit dem Ein - oder Ausströmraum zwischen den Teilplatten in Strömungsverbindung. In vorteilhafter Weise besitzen die Sicken deshalb eine oder mehrere Überbrückungsöffnungen.
Weitere Merkmale sind in den anderen Patentansprüchen enthalten. Außerdem sind in der weiteren Beschreibung Merkmale und Vorteile angegeben, die sich später als wesentlich herausstellen könnten.

Die Erfindung wird nachfolgend in Ausführungsbeispielen anhand der beigefügten Zeichnungen erläutert.
Die Figuren zeigen Folgendes:
Fig. 1 Schnitt B-B aus Fig. 3;
Fig. 2 Schnitt C-C aus Fig. 3;
Fig. 3 Draufsicht auf den erfindungsgemäßen Plattenwärmetauscher;
Fig. 4 Schnitt A-A aus Fig. 3;
Fig. 5 Ansicht von unten;
Fig. 6 Seitenansicht;
Fig. 7 Draufsicht;
Fig. 8 Perspektivische Ansicht;
Fig. 9 Seitenansicht einer Teilplatte;
Fig. 10 Ansicht der Unterseite der Teilplatte;
Fig.11 Seitenansicht zweier zusammengesetzter Teilplatten;
Fig.12 Draufsicht auf die zusammengesetzten Teilplatten;
Fig.13 Perspektivische Ansicht der zwei Teilplatten;
Fig.14 Seitenansicht mit einer aufgesetzten Glocke;
Fig.15 Seitenansicht mit einem aufgesetzten Ölfilter;
Fig.16 Seitenansicht, ähnlich Fig. 14;
Fig. 17 Perspektivische Ansicht auf den Plattenwärmetauscher in anderer Ausführung;
Fig.18 Seitenansicht des Plattenwärmetauschers aus Fig. 17;
Fig.19 Zwischenplatte der zweiten Ausführungsform;
Fig.20 Draufsicht auf die Zwischenplatte einer dritten Ausführung;
Fig.21 Draufsicht auf die Zwischenplatte einer nächsten Weiterbildung;
Es ist sinnvoll zunächst die Fig. 3 zu betrachten, bevor man sich den nachfolgend beschriebenen Fig. 1, 2 und 4 zuwendet, die jeweils Schnittdarstellungen zeigen, weil der Verlauf der Schnitte A-A, B-B und C-C in Fig. 3 eingezeichnet ist.
In den Ausführungsbeispielen ist ein aus lotbeschichtetem Aluminiumblech hergestellte Wärmetauscherplatten **1** aufweisender und damit zusammengefügter Plattenwärmetauscher, der ein Ölkühler ist, gezeigt. Dieser Ölkühler besitzt einen etwa zentralen Ölrücklaufkanal **70**, der unten den Ölaustritt **10** besitzt. Der Öleintritt **9** befindet sich ebenfalls an der unteren Deckplatte **13.** (Fig. 1) Es sei betont, dass eine solche Gestaltung für die Ausführung der vorliegenden Erfindung nicht unbedingt notwendig ist. Andere nicht gezeigte Ausführungsbeispiele besitzen beispielsweise den Ölaustritt **10** an der oberen Deckplatte **13**, so dass der zentrale Rücklaufkanal **70** nicht erforderlich ist. Der Ölaustritt **10** kann sich jedoch auch an der unteren Deckplatte **13** befinden, ohne dass er zentral angeordnet ist, sondern dezentral, wie der Öleintritt **9**.
Gemäß den gezeigten Figuren sind die Wärmetauscherplatten **1** wannenförmig mit einem umlaufenden Rand **2** ausgebildet und ineinander gestapelt. In den gezeigten Ausführungsbeispielen besitzt jede Wärmetauscherplatte **1** insgesamt fünf Öffnungen, die mit den in den Fig. 9 bis 13 gezeigten zwei Öffnungen **17**, zwei Öffnungen **22** und einer zentralen Öffnung **14** in den Teilplatten **15a, 15b** übereinstimmen, so dass diese Öffnungen **17, 22, 14,** nach dem Stapeln der Wärmetauscherplatten **1** vertikale Zu - und Abflußkanäle **8a, 8b, 16a, 16b** und den bereits erwähnten Rücklaufkanal **70** ergeben, der durch die Verbindung des inneren Randes **32** um die Öffnung **14** benachbarter Wärmetauscherplatten **1** geschaffen wird und ähnlich dem äußeren Rand **2** gestaltet ist. Ferner sind zwischen den Wärmetauscherplatten **1** die Strömungskanäle **7a** und **7b** ausgebildet, wobei die etwas höheren Strömungskanäle **7a** für das Öl gedacht sind und die flacheren Strömungskanäle **7b** demzufolge für das Kühlmittel, das eine Flüssigkeit **W** ist. In den Strömungskanälen **7a** für Öl befinden sich nicht gezeigte Innenlamellen, die bekanntermaßen gestaltet sind, um zu einem Optimum hinsichtlich hoher Effizienz des Wärmeaustausches und geringem Druckverlust zu führen. Die Strömungskanäle **7b** sind mit Abstütznoppen versehen, die in den Wärmetauscherplatten **1** eingeprägt sind, wobei sich die Noppen der den jeweiligen Strömungskanal **7b** bildenden Wärmetauscherplatten **1** gegenseitig abstützen und miteinander verbunden sind. Auch eine solche Gestaltung gehört zum Stand der Technik. Die Noppen erhöhen die Stabilität und tragen zur Turbulenzerzeugung auf der Seite des Kühlmittels bei. In Fig. 2 wurden sie mit dem Bezugszeichen **3** vermerkt.
Wie die Fig. 1 weiter zeigt, stehen die bereits erwähnten Strömungskanäle **7a** mit den ebenfalls bereits erwähnten Zu - und Abflußkanälen **8a, 8b** in Verbindung und sind selbstverständlich strömungstechnisch getrennt von den Zu - und Abflußkanälen **16a, 16b** für das Kühlmittel, die in Fig. 2 gezeigt sind und die wiederum mit den Strömungskanälen **7b** verbunden sind. Die Pfeile in Fig. 1 zeigen demzufolge die Ölseite an, während die Pfeile in den Fig. 2 und 4 das ein - und ausströmende Kühlmittel zeigen sollen. Auf der rechten Seite der Fig. 4 befinden sich die Pfeile nur aus zeichnerischen Gründen in den höheren Strömungskanälen **7a** für das Öl, obwohl die Strömung des Kühlmittels in den schmaleren Kanälen **7b** gemeint ist. Die Fig. 1 bis 4 zeigen bereits, dass sich zwischen den Wärmetauscherplatten **1** eine Zwischenplatte **15** befindet, die aus den Teilplatten **15a** und **15b** gebildet ist. An dieser aus zwei Teilplatten **15a, 15b** gebildeten Zwischenplatte **15** ist ein seitlicher Austritt **11** und ein Eintritt **12**, die in den Ausführungsbeispielen für das Kühlmittel gedacht sind, angeschlossen. Wie die Fig. 4 besser zeigt, weil sie einen Schnitt durch den Austritt **11** abbildet, erfolgt der Anschluß dadurch, dass die Teilplatten **15a, 15b** jeweils einen Teil **33** eines Eintritts **12** und eines Austritts **11** besitzen, der durch Umformung der Teilplatten **15a, 15b** ausgebildet ist. Beide Teile **33** sind dann in der Lage, einen Anschlußstutzen **60** in sich aufzunehmen. Hierzu wird auch auf die später noch zu beschreibenden Fig. 9 bis 13 verwiesen, die Vorstehendes verdeutlichen.
Die Fig. 5 bis 8 zeigen den Plattenwärmetauscher in verschiedenen Ansichten. Mit der in Fig. 5 gezeigten Unterseite des Plattenwärmetauschers, die auch in Fig. 17 zu sehen ist, wird der Plattenwärmetauscher an einem nicht gezeigten Aggregat, dessen Öl zu kühlen ist, befestigt. Dazu sind drei Bohrungen **91** und eine Dichtung **92** vorgesehen. Das Öl tritt durch die Öffnung **22** in den Zuströmkanal **8a** ein, durchströmt den Ölkühler, wie in Fig. 1 gezeigt, und strömt durch den zentralen Rücklaufkanal **70**, der durch die Öffnungen **14** gebildet ist, zurück in das nicht gezeigte Aggregat, das die Antriebsmaschine eines Kraftfahrzeuges sein kann. Die Seitenansicht in Fig. 6 zeigt, dass die Zwischenplatte **15** genau in der Mitte zwischen den Wärmetauscherplatten **1** angeordnet wurde, d. h., die Anzahl der Wärmetauscherplatten **1** oberhalb und unterhalb der Zwischenplatte **15** ist gleich. Das muß jedoch nicht zwangsläufig so sein. Nicht gezeigte Ausführungen besitzen deshalb eine außermittig angeordnete Zwischenplatte **15.** Bereits dies läßt den geschaffenen Variantenreichtum in der Anordnung und Anbindung des Plattenwärmetauschers erkennen. In Fig. 7 ist zu sehen, dass sich auf der oberen Deckplatte **13** eine verformte Umlenkplatte **40** befindet, die das Öl zu einem in Fig. 15 lediglich angedeuteten Ölfilter **50** leitet, der oberhalb der Umlenkplatte **40** angeordnet sein kann. Dazu sind die Öffnungen **41** in der Umlenkplatte **40** angeordnet, was übrigens auch bereits in Fig. 1 zu erkennen ist. Auch hier handelt es sich jedoch lediglich um gestalterische und im Zusammenhang mit der Erfindung eher unwesentliche Merkmale. Ebenfalls ist die in den Fig. 5 bis 8 gezeigte etwa rechteckige Außenform das Plattenwärmetauschers kein wesentliches Merkmal. Solche Plattenwärmetauscher besitzen nämlich oftmals auch eine zylindrische Form.

Von wesentlicherem Interesse sind im vorliegenden Zusammenhang die Fig. 9 bis 13, die die Ausbildung der Zwischenplatte **15** aus zwei Teilplatten **15a** und **15b** zeigen. In sämtlichen gezeigten Ausführungsbeispielen werden stets gleiche Teilplatten **15a, 15b** verwendet. Eine Teilplatte **15a** oder **15b,** die in den bisher beschriebenen Ausführungsbeispielen verwendet wird, ist in der Fig. 9 in der Seitenansicht und in der Fig. 10 von der Unterseite gezeigt. Jede Teilplatte **15a, 15b** ist wannenförmig verformt und besitzt einen umlaufenden Rand **30**, an dem jeweils zwei Teilplatten **15a, 15b** verbunden werden, wie aus Fig. 11 hervorgeht. Dazu wird eine der Teilplatten **15a** um ihre Längsachse **95** (Fig. 10) um 180° gedreht und mit der Teilplatte **15b** zusammengesetzt. Ferner besitzt jede Teilplatte **15a, 15b** in diesem Ausführungsbeispiel die bereits beschriebenen fünf Öffnungen, die zentrale Öffnung **14**, zwei Öffnungen **17** und zwei Öffnungen **22**. Die Öffnungen **22** und die Öffnung **14** besitzen eine eingeprägte Umrandung **4**, die der Tiefe des umlaufenden Randes **3** entspricht, weshalb sich die Umrandungen **4** der Teilplatten **15a, 15b** nach ihrem Zusammenfügen berühren und später verbunden werden können. Außerdem ist jede Teilplatte **15a, 15b** mit Noppen **5** ausgestattet und mit einer Versteifungssicke **6**, für die beim Zusammenfügen der Teilplatten **15a, 15b** Vorstehendes gilt. Darüber hinaus ist jede Teilplatte **15a, 15b** mit einer weiteren Sicke ausgestattet, die als Trennsicke **18** bezeichnet werden soll. Diese Trennsicke **18** sorgt für die Trennung des Raumes **26** in einen Eintrittsraums **27** und einen Austrittsraum **28**, was auch aus der Schnittdarstellung in Fig. 2 zu sehen ist. Damit wird sichergestellt, dass das Kühlmittel zunächst die zugeordneten Strömungskanäle **7b** des Plattenwärmetauschers durchströmt, bevor es über den Ausströmraum **28** denselben wieder verläßt. Es ist jedoch nicht vorgesehen, dass die Trennsicke **18** eine 100%ige Trennung des Einströmraums **27** vom Ausströmraum **28** bewirkt. Im Gegenteil, es hat sich herausgestellt, dass es vorteilhaft ist, die Trennsicke 18 mit kleinen Öffnungen oder Unterbrechungen **25** zu versehen, damit eine geringfügige Strömung zwischen den Teilplatten **15a** und **15b** vorhanden ist, wie das später im Zusammenhang mit Fig. 21 noch beschrieben werden soll. Allerdings sei bereits jetzt betont, dass im zuletzt beschriebenen Fall, die Trennsicke **18** nicht ein Mittel zur Trennung der beiden wärmetauschenden Mittel sein kann. In diesem Fall wird also diese Trennung von den Umrandungen **4** wahrgenommen. Darüber hinaus sei an dieser Stelle betont, dass die Funktionen der Versteifungssicke **6**, der Noppen **5**, der Umrandung **4**, der Trennsicke **18**, oder wenigstens die Funktionen einiger der genannten Ausbildungen auch von zwischen den Teilplatten **15a, 15b** eingelegten losen Teilen, wie z. B. Stäben und Ringen, erfüllt werden können, die später ebenfalls verlötet werden. All diese aufgezählten Gestaltungen sind, mit den oben genannten Einschränkungen, gemeinsam oder einzeln Bestandteil derjenigen Mittel **18** die zur Trennung der wärmeaustauschenden Mittel voneinander dienen. Darüber hinaus dienen diese Mittel nicht ausschließlich der beschriebenen Trennung sondern, wie beschrieben wurde, auch der Abschottung des einströmenden vom ausströmenden gleichen Mittels.

Weiterhin soll, unter Bezugnahme auf die Figuren 9 bis 13, auf eine allerdings nicht detailliert gezeigte zusätzliche Abwandlung hingewiesen werden, bei der die Umrandungen **4** (oder Ringe) um die Öffnungen **22** vollständig weggelassen werden können. Das setzt jedoch voraus, dass die Trennsicke **18** und die Versteifungssicke **6** die Räume vollständig abschließen. Mit einem Blick auf die Fig. 10 und 12, ist zu erkennen, dass dann der von der Versteifungssicke **6** umfaßte Raum **66** mit dem einströmenden Öl belegt wäre und der Raum **19** zwischen der Trennsicke **18** und der Versteifungssicke **6** wäre mit dem ausströmenden Öl belegt. Die Trennung zwischen Öl und Kühlmittel wäre dann allein durch die Trennsicke 18 zu leisten, die außerdem das einströmende Kühlmittel vom ausströmenden Kühlmittel abschottet.
In den Fig. 1, 2 und 4 ist besonders deutlich zu sehen, dass die Wärmetauscherplatten **1** so angeordnet sind, dass ihr äußerer Rand **2** von der Zwischenplatte **15** wegstrebt. Deshalb können die beiden die Zwischenplatte **15** bildenden Teilplatten **15a, 15b** unmittelbar mit ihrer benachbarten Wärmetauscherplatte **1** verbunden werden, denn der im wesentlichen ebene Boden der Wärmetauscherplatte **1** liegt an der im wesentlichen ebenen Fläche der Teilplatte **15a** oder **15b** unmittelbar an.
Die Fig. 14 zeigt ein Anwendungsbeispiel, das keinen Ölfilter **50** vorsieht. Um ansonsten gleiche Teile verwenden zu können, wurde eine sogenannte Glocke **51**, die lediglich eine umgeformte Blechplatte ist, oben auf die Umlenkplatte **40** gesetzt. Die Glocke **51** könnte auch die Umlenkplatte **40** komplett ersetzen. In Fig. 15 wurde schematisch ein Ölfilter **50** auf der Umlenkplatte **40** in nicht näher gezeigter Weise befestigt. Die Durchströmung auf der Ölseite wird durch die Strömungspfeile angezeigt.
In Fig. 16 ist eine andere Seitenansicht auf den Plattenwärmetauscher nach dem bisher beschriebenen ersten Ausführungsbeispiel abgebildet. Die Ansicht zeigt den Eintritt **12** und den Austritt **11**, die beide auf einem Niveau angeordnet sind.
Im Gegensatz dazu ist in einem zweiten Ausführungsbeispiel vorgesehen worden, den Eintritt **12** und den Austritt **11** auf unterschiedlichem Niveau anzuordnen, wodurch dem Fachmann weiterreichende Gestaltungs - und Anschlußmöglichkeiten zur Verfügung gestellt werden. Die Fig. 17,18 und 19 zeigen dieses Ausführungsbeispiel. Danach sind zwei Zwischenplatten **15**, die aus jeweils zwei Teilplatten **15a, 15b** zusammengesetzt sind, auf verschiedenem Niveau zwischen den Wärmetauscherplatten **1** angeordnet. Die untere Zwischenplatte **15** besitzt den Eintritt **12** und die obere Zwischenplatte **15** den Austritt **11,** wobei es nicht besonders darauf ankommt, ob Eintritt **12** oder Austritt **11** oben oder unten angeordnet sind. Auch in diesem Ausführungsbeispiel können sämtliche Teilplatten **15a, 15b** die gleiche Gestaltung besitzen, d. h. mit dem gleichen Werkzeug hergestellt sein. Insbesondere aus der Fig.17, die eine perspektivische Ansicht von unten auf den Plattenwärmetauscher zeigt und aus der Fig. 19, eine Draufsicht auf zwei zusammengesetzte Teilplatten **15a, 15b,** ist zu sehen, dass die oberen beiden Teilplatten **15a, 15b** lediglich um 180° um die in Richtung der Stutzen **60** laufende Längsachse **95** des Plattenwärmetauschers gedreht worden sind. In Fig. 19 wurden als Besonderheit Unterbrechungen **25** in der Trennsicke **18** - und hier auch in der Versteifungssicke **6** - vorgesehen, die schematisch einfach durch kurze, dicke Striche angedeutet wurden. Diese Unterbrechungen **25** der Sicken **6, 18** stellen nach dem Zusammenfügen der Teilplatten **15a, 15b** kleine Öffnungen dar, durch die eine geringe Strömung des Kühlmittels **W** in den Räumen **19** und **66** zwischen den Teilplatten **15a, 15b** stattfinden kann, wie es durch die kleinen Pfeile angezeigt ist. Da gleiche Teilplatten **15a, 15b** verwendet werden, befinden sich die Unterbrechungen **25** auch an den gleichen Stellen, wodurch zwei gegenüberliegende Unterbrechungen **25** jeweils eine Öffnung bilden. Eine weitere Besonderheit ist in Fig. 18 angedeutet worden. Wie bereits vorne erwähnt wurde, strebt der Rand **2** der Wärmetauscherplatten **1** von der Zwischenplatte **15** weg. Dies ist auch in Fig. 18 an der unteren Zwischenplatte **15** so vorgesehen, wobei der Rand **2** des unteren Stapels der Wärmetauscherplatten **1** nach unten strebt und der Rand **2** des mittleren Stapels nach oben. Die Teilplatten **15a, 15b** sind demnach mit ihren Flächen unmittelbar mit dem Boden der angrenzenden Wärmetauscherplatte **1** verbunden. An der oberen Zwischenplatte **15** streben jedoch die Ränder **2** des mittleren und des oberen Stapels nach oben. Deshalb macht es sich erforderlich, den Übergang zwischen der oberen Wärmetauscherplatte **1** des mittleren Stapels und der zweiten (oberen) Zwischenplatte **15** bzw. ihrer einen Teilplatte **15a** auszugleichen. Das wird durch ein nicht detailliert gezeigtes Einlegestück **90** erreicht, das praktisch die Randhöhe bzw. die Wannentiefe der Wärmetauscherplatte **1** ausgleicht. In diesem Ausführungsbeispiel ist demzufolge die eine Teilplatte **15a** der oberen Zwischenplatte **15** nicht direkt mit der angrenzenden Wärmetauscherplatte **1** verbunden, sondern indirekt, über das erwähnte Einlegestück 90.
Die Fig. 20 macht in einem dritten Ausführungsbeispiel deutlich, dass die vorliegende Erfindung in verschiedenen weiteren Abwandlungen nutzbar gemacht werden kann. Hier handelt es sich um einen Plattenwärmetauscher mit rotationssymmetrischer Form, der keinen zentralen Rücklaufkanal **70** aufweist. Solche Plattenwärmetauscher gehören an sich zum Stand der Technik und können beispielsweise der DE 198 02 012 A1 entnommen werden. Sie besitzen, bis auf die Zwischenplatte **15** mit ihren seitlich angeordneten Ein - und Austritten **11, 12,** sämtliche Merkmale des Oberbegriffs. Zwischen den Wärmetauscherplatten **1** eines solchen Plattenwärmetauschers wird die in Fig. 20 in einer Draufsicht gezeigte, aus zwei Teilplatten **15a, 15b** bestehende, Zwischenplatte **15** eingefügt, um den seitlichen Eintritt **12** des Kühlmittels zu ermöglichen, wobei dessen Austritt **11** auf der gegenüberliegenden Seite des Plattenwärmetauschers auf dem gleichen Niveau vorgesehen ist. In einem weiteren nicht gezeigten Ausführungsbeispiel beträgt der Winkel zwischen Eintritt **12** und Austritt **11** etwa 90°. Eintritt und Austritt können also beliebig, je nach Einbausituation, zueinander positioniert sein, wobei die Lage der Trennsicke **18** und insbesondere der Öffnungen **17, 22** entsprechend angepaßt sein sollte. Mit **17** wurden die Durchbrüche bezeichnet, die in einer Linie mit den einen, hier nicht gezeigten, durch den Plattenwärmetauscher hindurchgehenden, Zu - oder Abflußkanälen **16a, 16b** angeordnet sind und mit **22** die Durchbrüche, die in einer Linie mit den anderen Zu - oder Abflußkanälen **8a, 8b** verlaufen. Um die letztgenannten Durchbrüche **22** in den Teilplatten **15a, 15b** wurden Umrandungen **4** angeordnet, wobei die Umrandungen **4** der Durchbrüche **22** der zwei Teilpatten **15a, 15b** miteinander verbunden sind, um die Trennung der Mittel zu erreichen. Dies geschieht so, wie es in den vorne beschriebenen Schnittdarstellungen gezeigt ist. Noppen **3** oder weitere Versteifungssicken **6** in den Teilplatten **15a, 15b** wurden weggelassen und sind im übrigen auch nicht zwingend erforderlich.

Die Fig. 21 gehört an und für sich zum vorne beschriebenen ersten Ausführungsbeispiel und unterscheidet sich von der Fig. 12 lediglich dadurch, dass sie Unterbrechungen **25** in der Trennsicke **18** und in der Versteifungssicke **6** aufweist. Die Mittel zur Trennung des Kühlmittels vom Öl bestehen hier in den Umrandungen **4** um die Öffnungen **22** und um die Öffnung **14**. Nicht gezeigte Anwendungsbeispiele haben lediglich in der Trennsicke **18** Unterbrechungen **25**, so dass nur der Raum **19** als strömungsberuhigter Raum dient, in dem ein Druckausgleich stattfinden kann. Die Unterbrechungen **25** sind so dimensioniert und angeordnet, dass die Hauptströmung selbstverständlich, wie beschrieben, durch den gesamten Plattenwärmetauscher geleitet wird.

## Patentansprüche

1. Gehäuseloser Plattenwärmetauscher, insbesondere Ölkühler, bestehend aus gestapelten Wärmetauscherplatten (1), die zwischen sich Strömungskanäle (7a), für das eine Mittel und solche (7b) für das andere Mittel ausbilden, wobei die Strömungskanäle (7a, 7b) bzw. die Wärmetauscherplatten (1) von Zu - und Abflußkanälen (8a; 8b), für das eine Mittel und (16a, 16b) für das andere Mittel durchbrochen sind, sowie mit Ein - und Austritten (9, 10) für den Zulauf bzw. den Ablauf des einen und (11, 12) des anderen Mittels, wobei die einen Ein - und Austritte (9, 10) an der Deck - und/oder der Grundplatte (13) des Plattenwärmetauschers angeordnet sind und die anderen Ein - und Austritte (11, 12) seitlich aus dem Körper des Plattenwärmetauschers heraustreten und an einer zwischen den Wärmetauscherplatten (1) befindlichen Zwischenplatte (15) angeordnet sind, die mit den Zu - und Abflußkanälen (8a, 8b, 16a, 16b) der Mittel korrespondierende Durchbrüche (17, 22) aufweist,
**dadurch gekennzeichnet, dass**
die Zwischenplatte (15) aus zwei zusammengefügten Teilplatten (15a, 15b) besteht,
dass zwischen den Teilplatten (15a, 15b) wenigstens ein erster Raum (26) ausgebildet ist,
dass die Teilplatten (15a, 15b) Durchbrüche (17) besitzen, die den ersten Raum (26) mit dem Zu - oder dem Abflußkanal (8a, 8b) in divergierender oder konkurrierender Strömungsrichtung verbinden,
dass an den Teilplatten (15a, 15b) jeweils ein Teil (33) eines Ein - oder Austritts (11, 12) angeformt ist, über die das eine Mittel in den ersten Raum (26) ein - oder austritt, dass an oder zwischen den Teilplatten (15a, 15b) Mittel (4, 6, 18) zur Trennung des einen Mittels vom anderen Mittel angeordnet sind,
und dass zwischen den Teilplatten (15a, 15b) wenigstens ein weiterer Raum (19, 66) ausgebildet ist, der mit dem ersten Raum (26) in Verbindung steht und dem Druckausgleich des ein - bzw. ausströmenden Mittels dient.

2. Gehäuseloser Plattenwärmetauscher nach Anspruch 1, **dadurch gekennzeichnet, dass** die Teilplatten (15a, 15b) sich etwa über die gesamte Fläche der Wärmetauscherplatten (1) erstrecken und jeweils mit der an sie angrenzenden Wärmetauscherplatte (1) direkt oder indirekt verbunden sind.

3. Gehäuseloser Plattenwärmetauscher nach Anspruch 1 oder 2, **dadurch gekennzeichnet, dass** die Zwischenplatte (15) den Eintritt (11) und den Austritt (12) für eines der Mittel aufweist und der Raum (26) in einen Eintrittsraum (27) und einen Austrittsraum (28) aufgeteilt ist, wobei die Unterteilung vorzugsweise mittels Trennsicken (18) erfolgt, die in beiden Teilplatten (15a, 15b) eingeprägt und miteinander verbunden sind, wobei der Eintritt (11) und der Austritt (12) nebeneinander oder gegenüberliegend oder in einem Winkel von etwa 90° zueinander oder an beliebigen Stellen der Zwischenplatte (15) angeordnet sein können.

4. Gehäuseloser Plattenwärmetauscher nach Anspruch 1 oder 2, **dadurch gekennzeichnet, dass** der Plattenwärmetauscher zwei aus jeweils zwei Teilplatten (15a, 15b) bestehende Zwischenplatten (15) aufweist, die auf unterschiedlichem Niveau zwischen den Wärmetauscherplatten (1) angeordnet sind, wobei die eine Zwischenplatte (15) den Eintritt (11) mit Eintrittsraum (27) eines Mittels und die andere Zwischenplatte (15) den Austritt (12) mit Austrittsraum (28) des gleichen Mittels aufweist.

5. Gehäuseloser Plattenwärmetauscher nach einem der Ansprüche 1 bis 4, **dadurch gekennzeichnet, dass** alle Zwischenplatten (15) aus gleichen Teilplatten (15 a, 15b) gebildet sind, die spiegelbildlich zusammengesetzt sind.

6. Gehäuseloser Plattenwärmetauscher nach Anspruch 1, 2, 3, 4 oder 5, **dadurch gekennzeichnet, dass** die Mittel (18) zur Trennung der Mittel aus in den Teilplatten (15a, 15b) oder in einer der Teilplatten (15a) um die Durchbrüche (14, 22) geformte Umrandungen (4), aus der Trennsicke (18), der Versteifungssicke (6) und / oder aus Einlegestücken bestehen, die die Funktion der Umrandungen (4) und / oder der Trennsicke (18), der Versteifungssicke (6) übernehmen.

7. Gehäuseloser Plattenwärmetauscher nach einem der vorstehenden Ansprüche, **dadurch gekennzeichnet, dass** die einen Durchbrüche (17) Teil der Zu - und Abflußkanäle (16a, 16b) für das eine Mittel sind und in einer Linie mit denselben angeordnet sind und die anderen Durchbrüche (22) Teil der Zu - und Abflußkanäle (16a, 16b) für das andere Mittel sind und ebenfalls in einer Linie mit denselben angeordnet sind.

8. Gehäuseloser Plattenwärmetauscher nach einem der vorstehenden Ansprüche, **dadurch gekennzeichnet, dass** der Eintrittsraum (27) im Anschluß an den Eintritt (12) ausgebildet ist, so dass das eine Mittel sich über die Durchbrüche (17) auf einen Zuflußkanal (16a) nach oben und nach unten verteilt, um durch die horizontalen Strömungskanäle (7b) zum zugeordneten Abflußkanal (16b) zu strömen und um von dort über den Austrittsraum (28) und den Austritt (11) den Plattenwärmetauscher zu verlassen.

9. Gehäuseloser Plattenwärmetauscher nach einem der vorstehenden Ansprüche, **dadurch gekennzeichnet, dass** Trennsicken (18) und Versteifungssicken (6) zwischen dem ersten Raum (26) und dem weiteren Raum (19, 66) vorgesehen sind, die Unterbrechungen (25) aufweisen, um die Strömungsverbindung zwischen den Räumen (19, 26, 66) zu schaffen.

10. Gehäuseloser Plattenwärmetauscher nach einem der vorstehenden Ansprüche, **dadurch gekennzeichnet, dass** jeder Teil (33) jeder Teilplatte (15a, 15b) der einen Eintritt (11) oder einen Austritt (12) ausbildet vorzugsweise etwa halbrund ist, so dass ein Stutzen (60) durch zwei solche Teile (33) aufgenommen werden kann.

11. Gehäuseloser Plattenwärmetauscher nach einem der vorstehenden Ansprüche, **dadurch gekennzeichnet, dass** sämtliche Wärmetauscherplatten (1) und Teilplatten (15a, 15b) eine weitere Öffnung (14) mit einem Randflansch (32) aufweisen, die am gelöteten Wärmetauscher ein Durchgangsloch (70) ergeben.

12. Gehäuseloser Plattenwärmetauscher nach einem der vorstehenden Ansprüche, **dadurch gekennzeichnet, dass** die Zu - und Abflußkanäle (8a, 8b) des einen Mittels rund sind und dieselben (16a, 16b) für das andere Mittel die Form eines Langlochs aufweisen, wobei die Zu - und Abflußkanäle (8a, 8b, 16a, 16b) mittels entsprechend geformter Öffnungen (17, 22) in den Wärmetauscherplatten (1) und in den Teilplatten (15a, 15b) gebildet sind, wobei diese Öffnungen ebenfalls einen Randflansch besitzen.

13. Gehäuseloser Plattenwärmetauscher nach Anspruch 12, **dadurch gekennzeichnet, dass** die Langlöcher in den Wärmetauscherplatten (1) und in den Teilplatten (15a, 15b) auf der Längsachse (95) des Plattenwärmetauschers (1) bzw. der Platten (1; 15a, 15b) so angeordnet sind, dass ihre Längsachsen senkrecht aufeinander stehen.

14. Gehäuseloser Plattenwärmetauscher nach einem der vorstehenden Ansprüche, **dadurch gekennzeichnet, dass** die Wärmetauscherplatten (1) einen umlaufenden Rand (2) aufweisen, der dem Wärmetauscher ein schuppenartiges Aussehen verleiht, wobei der Rand (2) in entgegengesetzter Richtung von den Teilplatten (15a und 15b) wegstrebt.

15. Gehäuseloser Plattenwärmetauscher nach einem der vorstehenden Ansprüche, **dadurch gekennzeichnet, dass** die Teilplatten (15a, 15b) einen umlaufenden Rand (30) aufweisen, geeignet, um eine dichte und feste Verbindung zwischen den Teilplatten (15a,15b) zu schaffen.

16. Gehäuseloser Plattenwärmetauscher, insbesondere Ölkühler, nach einem der vorstehenden Ansprüche, **dadurch gekennzeichnet, dass** der an der/den Zwischenplatte/n (15) angeordnete Ein - und Austritt (11, 12) vorzugsweise für die Anschlüsse des Kühlmittels gedacht sind und die an der Deck - und/oder Grundplatte (13) angeordneten Anschlüsse für das Öl vorgesehen sind.

17. Gehäuseloser Plattenwärmetauscher nach einem der vorstehenden Ansprüche, **dadurch gekennzeichnet, dass** seine Einzelteile durch Löten verbunden sind.

## Claims

1. Casing-free plate heat exchanger, in particular oil cooler, consisting of stacked heat exchanger plates (1) which between them form flow ducts (7a) for one medium and (7b) for the other medium, the flow ducts (7a, 7b) or the heat exchanger plates (1) being pierced with inflow and outflow ducts (8a; 8b) for one medium and (16a, 16b) for the other medium, and with inlets and outlets (9, 10) for the inflow and the outflow of one and (11, 12) for the inflow and outflow of the other medium, the one inlet and outlets (9, 10) being arranged on the cover plate and/or baseplate (13) of the plate heat exchanger, and the other inlets and outlets (11, 12) emerging laterally from the body of the plate heat exchanger and being arranged on an intermediate plate (15) which is located between the heat exchanger plates (1) and which has piercings (17, 22) matching with the inflow and outflow ducts (8a, 8b, 16a, 16b) for the media, **characterized in that** the intermediate plate (15) consists of two assembled part-plates (15a, 15b), **in that** at least one first space (26) is formed between the part-plates (15a, 15b), **in that** the part-plates (15a, 15b) possess piercings (17) which connect the first space (26) to the inflow or the outflow duct (8a, 8b) in a divergent or concurrent flow direction, **in that** the part-plates (15a, 15b) have integrally formed on them in each case a part (33) of an inlet or outlet (11, 12), via which one medium enters or emerges from the first space (26), **in that** means (4, 6, 18) for separating one medium from the other medium are arranged on or between the part-plates (15a, 15b), and **in that**, between the part-plates (15a, 15b), at least one further space (19, 66) is formed, which is connected to the first space (26) and which serves for the pressure equalization of the inflowing or outflowing medium.

2. Casing-free plate heat exchanger according to Claim 1, **characterized in that** the part-plates (15a, 15b) extend approximately over the entire surface of the heat exchanger plates (1) and are in each case connected directly or indirectly to the heat exchanger plate (1) contiguous to them.

3. Casing-free plate heat exchanger according to Claim 1 or 2, **characterized in that** the intermediate plate (15) has the inlet (11) and the outlet (12) for one of the media, and the space (26) is divided into an inlet space (27) and an outlet space (28), the subdivision preferably taking place by means of separating beads (18) which are embossed in both part-plates (15a, 15b) and are connected to one another, the inlet (11) and the outlet (12) being capable of being arranged next to one another or opposite one another or at an angle of approximately 90° with respect to one another or at any desired points of the intermediate plate (15).

4. Casing-free plate heat exchanger according to Claim 1 or 2, **characterized in that** the plate heat exchanger has two intermediate plates (15) which consist in each case of two part-plates (15a, 15b) and which are arranged at a different level between the heat exchanger plates (1), one intermediate plate (15) having the inlet (11) with the inlet space (27) for one medium and the other intermediate plate (15) having the outlet (12) with the outlet space (28) for the same medium.

5. Casing-free plate heat exchanger according to one of Claims 1 to 4, **characterized in that** all the intermediate plates (15) are formed from identical part-plates (15a, 15b) which are assembled mirror-symmetrically.

6. Casing-free plate heat exchanger according to Claim 1, 2, 3, 4 or 5, **characterized in that** the means (18) for separating the media consisting of borders (4) formed around the piercings (14, 22) in the part-plates (15a, 15b) or in one of the part-plates (15a), of the separating bead (18), of the stiffening bead (6) and/or of insert pieces which assume the function of the borders (4) and/or of the separating bead (18) and of the stiffening bead (6).

7. Casing-free plate heat exchanger according to one of the preceding claims, **characterized in that** the one piercings (17) are part of the inflow and outflow ducts (16a, 16b) for one medium and are arranged in one line with these, and the other piercings (22) are part of the inflow and outflow ducts (16a, 16b) for the other medium and are likewise arranged in one line with these.

8. Casing-free plate heat exchanger according to one of the preceding claims, **characterized in that** the inlet space (27) is formed to follow the inlet (12), so that the one medium is distributed to an inflow duct (16a) upwards and downwards via the piercings (17), in order to flow through the horizontal flow ducts (17b) to the assigned outflow duct (16b) and in order from there to leave the plate heat exchanger via the outlet space (28) and the outlet (11).

9. Casing-free plate heat exchanger according to one of the preceding claims, **characterized in that** separating beads (18) and stiffening beads (6) between the first space (26) and the further space (19, 66) are provided, which have interruptions (25) in order to provide the flow connection between the spaces (19, 26, 66).

10. Casing-free plate heat exchanger according to one of the preceding claims, **characterized in that** each part (33) of each part-plate (15a, 15b) which forms an inlet (11) or an outlet (12) is preferably approximately half-round, so that a connection piece (60) can be received by two such parts (33).

11. Casing-free plate heat exchanger according to one of the preceding claims, **characterized in that** all the heat exchanger plates (1) and part-plates (15a, 5b) have a further orifice (14) with an edge flange (32) which result in a through-hole (70) on the soldered heat exchanger.

12. Casing-free plate heat exchanger according to one of the preceding claims, **characterized in that** the inflow and outflow ducts (8a, 8b) for one medium are round and those (16a, 16b) for the other medium are in the form of a long hole, the inflow and outflow ducts (8a, 8b, 16a, 16b) being formed by means of correspondingly shaped orifices (17, 22) in the heat exchanger plates (1) and in the part-plates (15a, 15b), these orifices likewise possessing an edge flange.

13. Casing-free plate heat exchanger according to Claim 12, **characterized in that** the long holes in the heat exchanger plates (1) and in the part-plates (15a, 15b) are arranged on the longitudinal axis (95) of the plate heat exchanger (1) or of the plates (1; 15a, 15b) in such a way that their longitudinal axes are perpendicular to one another.

14. Casing-free plate heat exchanger according to one of the preceding claims, **characterized in that** the heat exchanger plates (1) have a peripheral edge (2) which gives the heat exchanger an imbricated appearance, the edge (2) extending away from the part-plates (15a and 15b) in the opposite direction.

15. Casing-free plate heat exchanger according to one of the preceding claims, **characterized in that** the part-plates (15a, 15b) have a peripheral edge (30) suitable for providing a leak-tight and fixed connection between the part-plates (15a, 15b).

16. Casing-free plate heat exchanger, in particular oil cooler, according to one of the preceding claims, **characterized in that** the inlet and outlet (11, 12) arranged on the intermediate plate or intermediate plates (15) are intended preferably for the connections of the coolant, and the connections arranged on the cover plate and/or base plate (13) are provided for the oil.

17. Casing-free plate heat exchanger according to one of the preceding claims, **characterized in that** its individual parts are connected by soldering.

## Revendications

1. Échangeur de chaleur à plaques sans carter, notamment radiateur à huile, composé de plaques d'échangeur de chaleur (1) empilées qui forment entre elles des canaux de circulation (7a) pour l'un des fluides et d'autres (7b) pour l'autre fluide, les canaux de circulation (7a, 7b) ou les plaques d'échangeur de chaleur (1) des canaux d'arrivée et de départ (8a ; 8b) étant ajourés pour l'un des fluides et (16a, 16b) pour l'autre fluide, et comprenant des entrées et des sorties (9, 10) pour l'arrivée ou le départ de l'un et (11, 12) de l'autre fluide, les entrées et sorties (9, 10) étant disposées au niveau de plaque supérieure et/ou de base (13) de l'échangeur de chaleur à plaques et les autres entrées et sorties (11, 12) dépassant latéralement hors du corps de l'échangeur de chaleur à plaques et étant disposées sur une plaque intermédiaire (15) qui se trouve entre les plaques d'échangeur de chaleur (1) et qui, avec les canaux d'arrivée et de départ (8a, 8b, 16a, 16b), présent les passages (17, 22) correspondants au fluide, **caractérisé en ce que** la plaque intermédiaire (15) se compose de deux plaques partielles (15a, 15b) assemblées, qu'au moins un premier espace (26) est formé entre les plaques partielles (15a, 15b), que les plaques partielles (15a, 15bà) possèdent des passages (17) qui relient le premier espace (26) avec le canal d'arrivée ou de départ (8a, 8b) dans un sens divergent ou concurrent à la circulation, que sur les plaques partielles (15a, 15b) est à chaque fois façonnée une partie (33) d'une entrée ou d'une sortie (11, 12) par le biais de laquelle un fluide entre dans ou sort du premier espace (26), que des moyens (4, 6, 18) pour séparer l'un des fluides de l'autre fluide sont disposés sur ou entre les plaques partielles (15a, 15b) et qu'au moins un espace supplémentaire (19, 66) est formé entre les plaques partielles (15a, 15b), lequel est en liaison avec le premier espace (26) et sert à l'équilibrage de la pression du fluide entrant ou sortant.

2. Échangeur de chaleur à plaques sans carter selon la revendication 1, **caractérisé en ce que** les plaques partielles (15a, 15b) s'étendent approximativement sur toute la surface des plaques d'échangeur de chaleur (1) et sont à chaque fois reliées directement ou indirectement avec la plaque d'échangeur de chaleur (1) limitrophe.

3. Échangeur de chaleur à plaques sans carter selon la revendication 1 ou 2, **caractérisé en ce que** la plaque intermédiaire (15) présente l'entrée (11) et la sortie (12) pour l'un des fluides et l'espace (26) est divisé en un espace d'entrée (27) et un espace de sortie (28), la division s'effectuant de préférence au moyen de moulures de séparation (18) qui sont estampées dans les deux plaques partielles (15a, 15b) et reliées ensemble, l'entrée (11) et la sortie (12) pouvant être disposées l'une à côté de l'autre ou à l'opposé de l'autre ou selon un angle d'environ 90° l'une par rapport à l'autre ou encore en un endroit quelconque de la plaque intermédiaire (15).

4. Échangeur de chaleur à plaques sans carter selon la revendication 1 ou 2, **caractérisé en ce que** l'échangeur de chaleur à plaques présente deux plaques intermédiaires (15) chacune composées de deux plaques partielles (15a, 15b) qui sont disposées à des niveaux différents entre les plaques d'échangeur de chaleur (1), l'une de plaques intermédiaire (15) présentant l'entrée (11) avec l'espace d'entrée (27) d'un fluide et l'autre plaque intermédiaire (15) la sortie (12) avec l'espace de sortie (28) du même fluide.

5. Échangeur de chaleur à plaques sans carter selon l'une des revendications 1 à 4, **caractérisé en ce que** toutes les plaques intermédiaires (15) sont formées par les mêmes plaques partielles (15a, 15b) qui sont assemblées en miroir.

6. Échangeur de chaleur à plaques sans carter selon la revendication 1, 2, 3, 4, ou 5, **caractérisé en ce que** les moyens (18) de séparation des fluides se composent de bordures (4) façonnées autour des passages (14, 22) dans les plaques partielles (15a, 15b) ou dans l'une des plaques partielles (15a), des moulures de séparation (18), des moulures de raidissement (6) et/ou d'éléments à insérer qui remplissent la fonction des bordures (4) et/ou des moulures de séparation (18), des moulures de raidissement (6).

7. Échangeur de chaleur à plaques sans carter selon l'une des revendications précédentes, **caractérisé en ce que** certains passages (17) font partie des canaux d'arrivée et de départ (16a, 16b) pour l'un des fluides et sont alignés avec ceux-ci et les autres passages (22) font partie des canaux d'arrivée et de départ (16a, 16b) pour l'autre fluide et sont également alignés avec ceux-ci.

8. Échangeur de chaleur à plaques sans carter selon l'une des revendications précédentes, **caractérisé en ce que** l'espace d'entrée (27) est raccordé à l'entrée (12) de telle sorte qu'un fluide à travers les passages (17) se répartisse sur un canal d'arrivée (16a) vers le haut et vers le bas afin de s'écouler à travers les canaux de circulation horizontaux (7b) vers le canal de départ (16b) associé et de là quitter l'échangeur de chaleur à plaques par le biais de l'espace de sortie (28) et de la sortie (11).

9. Échangeur de chaleur à plaques sans carter selon l'une des revendications précédentes, **caractérisé en ce que** des moulures de séparation (18) et des moulures de raidissement (6) sont prévues entre le premier espace (26) et l'espace supplémentaire (19, 66), lesquelles présentent des interruptions (25) pour réaliser la liaison d'écoulement entre les espaces (19, 26, 66).

10. Échangeur de chaleur à plaques sans carter selon l'une des revendications précédentes, **caractérisé en ce que** chaque partie (33) de chaque plaque partielle (15a, 15b) qui forme une entrée (11) ou une sortie (12) est de préférence approximativement demi-ronde de sorte qu'un manchon (60) puisse être logé entre deux parties (33) de ce type.

11. Échangeur de chaleur à plaques sans carter selon l'une des revendications précédentes, **caractérisé en ce que** toutes les plaques d'échangeur de chaleur (1) et plaques partielle (15a, 15b) présentent une ouverture supplémentaire (14) avec une bride de bordure (32) qui produit un trou de passage (70) sur l'échangeur de chaleur brasé.

12. Échangeur de chaleur à plaques sans carter selon l'une des revendications précédentes, **caractérisé en ce que** les canaux d'arrivée et de départ (8a, 8b) de l'un des fluides sont ronds et les mêmes (16a, 16b) pour l'autre fluide présentent la forme d'un trou oblong, les canaux d'arrivée et de départ (8a, 8b, 16a, 16b) étant formés dans les plaques d'échangeur de chaleur (1) et dans les plaques partielles (15a, 15b) au moyen d'ouvertures (17, 22) façonnées en conséquence, ces ouvertures possédant elles aussi une bride de bordure.

13. Échangeur de chaleur à plaques sans carter selon la revendication 12, **caractérisé en ce que** les trous oblongs dans les plaques d'échangeur de chaleur (1) et dans les plaques partielles (15a, 15b) sont disposés sur l'axe longitudinal (95) de l'échangeur de chaleur à plaques (1) ou des plaques (1 ; 15a, 15b) de telle sorte que leurs axes longitudinaux sont perpendiculaires les uns aux autres.

14. Échangeur de chaleur à plaques sans carter selon l'une des revendications précédentes, **caractérisé en ce que** les plaques d'échangeur de chaleur (1) présentent un bord périphérique (2) qui donne à l'échangeur de chaleur un aspect écaillé, le bord (2) s'éloignant dans le sens opposé des plaques partielles (15a et 15b).

15. Échangeur de chaleur à plaques sans carter selon l'une des revendications précédentes, **caractérisé en ce que** les plaques partielles (15a, 15b) présentent un bord périphérique (30) qui convient pour réaliser une liaison étanche et solide entre les plaques partielles (15a, 15b).

16. Échangeur de chaleur à plaques sans carter, notamment radiateur à huile, selon l'une des revendications précédentes, **caractérisé en ce que** l'entrée et la sortie (11, 12) disposée sur la/les plaques partielles (15) sont de préférence conçues pour le raccordement du fluide de refroidissement et les raccords disposés au niveau de plaque supérieure et/ou de base (13) sont prévus pour l'huile.

17. Échangeur de chaleur à plaques sans carter selon l'une des revendications précédentes, **caractérisé en ce que** ses pièces individuelles sont reliées par brasage.
